# EUROPÄISCHE PATENTSCHRIFT

(11) **EP 0 082 456 B1**
(45) Veröffentlichungstag und Bekanntmachung des Hinweises auf die Patenterteilung: **15.10.1986**
(21) Anmeldenummer: 82111555.7
(22) Anmeldetag: 13.12.1982
(51) Int. Cl.: C11D 1/62, C11D 3/00, C11D 1/645, D06M 13/46

(54) **Konzentrierte Vormischungen von Wäscheweichspülmitteln**
Concentrated premixes of fabric-softening agents
Prémélanges concentrés d'agents adoucissant le linge

(30) Priorität: 18.12.1981 DE 3150179
(43) Veröffentlichungstag der Anmeldung: 29.06.1983
(73) Patentinhaber: HOECHST AKTIENGESELLSCHAFT, 65926 Frankfurt am Main (DE)
(72) Erfinder: May, Adolf, Dr., D-6238 Hofheim am Taunus (DE); Bücking, Hans-Walter, Dr., D-6233 Kelkheim (Taunus) (DE); Schreiber, Manfred, D-6230 Frankfurt am Main 80 (DE)

## Beschreibung

Es ist bekannt, daß gewaschene Textilien, besonders solche aus Cellulosefasern, nach dem Trocknen eine unangenehme Verhärtung aufweisen. Dies tritt insbesondere dann ein, wenn die Wäsche im Waschautomaten erfolgt. Eine solche unerwünschte Griffverhärtung kann man dadurch beseitigen, daß man die Textilien nach der Wäsche in einem Spülbad mit kationischen Substanzen behandelt, die mindestens zwei langkettige aliphatische Reste im Molekül enthalten. In der Praxis werden für diesen Zweck besonders die in Wasser dispergierbaren Dialkyldimethylammoniumsalze bzw. Imidazolinderivate der Formeln I―III verwendet: In diesen Formeln bedeutet R, Alkyl oder Alkenyl mit 8-22, vorzugsweise 10-18, Kohlenstoffatomen, R₂ Alkyl mit 1-4 Kohlenstoffatomen, vorzugsweise Methyl, R₃ Methyl oder Wasserstoff, x eine Zahl von 1-5 und A ein Anion wie z.B. Cl⁽⁻⁾, Br-I, CH₃OSO₃⁽⁻⁾ oder CH₃OPO₃⁽⁻⁾.

Je nach Art des Alkylrestes R, sind die Produkte dieser Formeln I―III von flüssiger bzw. fester Konsistenz. Ist R, ein gesättigter Rest, so ist das Produkt bei Zimmertemperatur fest. Der Transport erfolgt dann in geheizten Tankzügen oder Bahnkesselwagen. Für den Transport nach Übersee wird es in Fässern geliefert. Die Hersteller von Wäscheweichspülmitteln lassen die Produkte dann in beheizbare Tankanlagen umfüllen. Wird der Rohstoff verarbeitet, so erfolgt eine Dispergierung des aufgewärmten Produktes in heißem Wasser. Wird Faßware verarbeitet, so müssen die Produkte zunächst in einer Faßerwärmungsanlage verflüssigt werden und können dann weiterverarbeitet werden.

Bestehen dagegen die Alkylreste der Verbindungen I―III aus ungesättigten Einheiten, so sind diese Derivate bei Zimmertemperatur flüssig. Sie können mit kaltem Wasser zu Dispersionen verarbeitet werden. Flüssige Wäscheweichspülmittelrohstoffe weisen aber im Vergleich zu den gesättigten Derivaten einen reduzierten Weichmachungseffekt auf. Um vergleichbare Griffeigenschaften zu erreichen, muß man bei ungesättigten Verbindungen wesentlich mehr kationische Substanz dem Gewebe anbieten. So entsprechen in der weichmachenden Wirkung 1 kg der Verbindungstypen Formel bis III mit gesättigtem Rest R, ca. 1,33 kg der Verbindungstypen der Formel 1 bis 111 mit ungesättigtem Rest R,.

Man bevorzugt daher Verbindungen der Formeln I―III mit gesättigten Alkylgruppen, die aber für den Hersteller von gebrauchsfertigen Wäscheweichspülmitteln die oben geschilderten Nachteile haben. Um diese Nachteile zu vermeiden, stellt sich daher für den Produzenten der genannten quartären Ammoniumverbindungen die Aufgabe, diese Verbindungen in einer solche Form dem weiterverarbeitenden Betrieb zur Verfügung zu stellen, daß sich eine Erwärmung oder Verflüssigung dieser Rohstoffe erübrigt. Dies erfolgt in der Weise, daß der Hersteller die quartären Ammoniumverbindungen in Form einer hochkonzentrierten flüssigen Einstellung, die als Vorkonzentrat bezeichnet wird, ausliefert. Mit Wasser allein lassen sich jedoch solche hochkonzentrierten Einstellungen nicht herstellen, man erhält damit nur Lösungen mit einem sehr niedrigen Gehalt an Wirksubstanz. Es wurde nun gefunden, daß man wesentlich höhere Konzentrationen erreichen kann, wenn man die quartären Ammoniumverbindungen mit einem flüssigen Fettaminoxethylat sowie mit einem Paraffin, einem Fettalkohol, einer Fettsäure, einem Fettsäureester, einem Polyglykol oder einem Polyglykolester oder deren Mischungen kombiniert.

Gegenstand der Erfindung sind somit konzentrierte Vormischungen von Wäscheweichspülmitteln die bestehen aus
a) 20 bis 70, vorzugsweise 35 bis 45 Gew.-% einer oder mehrerer Verbindungen der oben angegebenen Formeln I―III,
b) 20 bis 60, vorzugsweise 40 bis 60 Gew.-% eines C₈―C₂₂-, vorzugsweise C₁₃―C₁₈-Paraffins, eines Cg--C₂₂-, vorzugsweise C₁₆―C₁₆-Fettalkohols, einer C₈―C₂₂-, vorzugsweise C₁₆―C₁₈-Fettsäure, eines C₈-C₂₂-, vorzugsweise C₁₆―C₁₈-Fettsäure-C₁―C₁₃-Alkylesters, eines Polyethylenglykols mit einem Molgewicht von 200 bis 600, eines Cₑ-C_{z2}-, vorzugsweise C₁₄―C₁₆-Alkylesters eines Polyethylenglykols mit einem Molgewicht von 200 bis 600 oder eines Polypropylenglykols mit einem Molgewicht von 200 bis 1000,
c) 5 bis 25 Gew.-% eines Aminoxethylats der Formel wobei R, Alkyl oder Alkenyl mit 8-22, vorzugsweise 16―18, Kohlenstoffatomen, x und y Wasserstoff oder Methyl, wobei x und y jedoch nicht gleichzeitig Methyl darstellen, n eine ganze Zahl von 2-40 bevorzugt 10, p eine Zahl von 0 bis 1 bevorzugt 0 und m eine Zahl von 0-3, für den Fall p * 1 ist m bevorzugt 3, bedeutet, sowie Wasser, weitere Substanzen und Hilfsmittel entsprechend dem ausgleich zu 100 Gew.-%. Als Komponenten b) kommen in Frage unter anderem handelsübliche Paraffine im C₈―C₂₂, bevorzugt im C₁₃―C₁₃ Bereich, Fettalkohole, z.B. Oleylalkohol, Fettsäuren z.B. Isostearinsäure, Fettsäureester, z.B. Butylstearat, 2-Ethylhexylstearat, Iso-Tridecylstearat, Polyglykol-400-monolaurat, Polyglykol-400-monostearat, Polyglykole mit einem Molgewicht von 200―600 oder Polypropylenglykol mit einem Molgewicht von 200-1000. Diese unter b) aufgeführten Hilfsweichmacher können jeweils für sich oder in Mischungen miteinander eingesetzt werden.

Darüber hinaus können die erfindungsgemäßen Vormischungen noch weitere Substanzen und Hilfsmittel enthalten. Hierbei handelt es sich um Substanzen oder Hilfsmittel, wie z.B. kationische oder nichtionische oberflächenaktive Substanzen, Lösungsvermittler wie z.B. p-Cumolsulfonat, Elektrolyte, Absäuerungsmittel wie z.B. Phosphorsäure, Essigsäure, organische Komplexbildner, optische Aufhellungsmittel sowie Farb- und Duftstoffe. Sie dienen zur zusätzlichen Beeinflussung des Warengriffs oder sonstiger Eigenschaften der zu behandelnden Textilien oder zur Viskositätseinstellung, zur pH-Regulierung oder zur Erhöhung der Kältestabilität.

Die Herstellung dieser konzentrierten Vormischungen erfolgt durch einfaches Verrühren der einzelnen Komponenten im angegebenen Verhältnis in Wasser. Man erhält Lösungen oder Dispersionen, die bei Zimmertemperatur flüssig sind und ohne Aufheizung transportiert werden können. Sie lassen sich auch unter normalen Bedingungen in Tanks lagern.

Für die Herstellung handelsüblicher Wäscheweichspülmittel mit einem Gehalt an Wirksubstanz von ca. 4 bis 8% lassen sich diese Vormischung ohne weiteres mit Wasser verdünnen. Mit entsprechend weniger Wasser kann man aber daraus auch sogenannte 3-fach, 4-fach, 6-fach oder 8-fach-Konzentrat herstellen. Die Anwendung dieser Wäscheweichspülmittel erfolgt wie üblich, indem man sie im anschluß an die Textilwäsche in das letzte Spülbad gibt und das Textilmaterial dann trocknet.

In den folgenden Beispielen sind einige erfindungsgemäße Wäscheweichspülmittel-Vormischungen beschrieben. Prozentangaben sind in allen Fällen Gewichtsprozente. Die Herstellung dieser Vormischungen erfolgt in allen Fällen durch einfaches Verrühren der flüssigen Einzelkomponenten in der Kälte.

### Beispiel 1

Aussehen bei Zimmertemperatur: flüssig, trüb
Viskosität: 700 mPas

### Beispiel 2

Aussehen bei Zimmertemperatur: flüssig trüb
Viskosität: 650 mPas

### Beispiel 3

Aussehen bei Zimmertemperatur: flüssig trüb
Viskosität: 700 mPas

### Beispiel 4

Aussehen bei Zimmertemperatur: flüssig
Viskosität: 700 mPas

### Beispiel 5

Aussehen: trüb flüssig
Viskosität: 600 mPas

### Beisciel 6

### Beispiel 7

Aus den erfindungsgemäßen Beispielen lassen sich durch Zusatz von Wasser, Emulgatoren, Säure, Verflüssiger handelsübliche Wäscheweichspülmittel mit ca. 5―8% Gehalt an weichmachender Substanz produzieren. Als Emulgatoren können übliche Substanzen wie z.B. nichtionische Tenside des Typs Nonylphenoloxethylate bzw. Alkoholoxethylate eingesetzt werden. Es bereitet aber auch keine Schwierigkeiten, konzentrierte Wäscheweichspülmittel wie z.B. 3-fach-Konzentrate, 4-fach-Konzentrate, 6- fach-Konzentrate herzustellen.

In den folgenden Beispielen sind einige gebrauchsfertige Wäscheweichspülmittel in Form sogenannter 3-fach Konzentrate beschrieben, die aus den oben beschriebenen Vormischungen hergestellt werden.

### Beispiel 8

20 g der Vormischung aus Beispiel 1 werden mit 0,9 Parfüm und 0,5 g eines nichtionischen Emulgators des Typs Nonylphenol + 10 EO gemischt. Getrennt davon löst man 0,5 g Na-para-Cumolsulfonat (40%) sowie 8 ml 1n H₃PO₄ in 70,10 ml kaltem Wasser. Diese Lösung wird in die Vormischung eingerührt. Man erhält eine stabile Emulsion. Die Viskosität beträgt ca. 100 mPas.

### Beispiel 9

25 g der Vormischung aus Beispiel 2 werden mit 0,9 g Parfüm und 1 g eines nichtionischen Emulgators des Typs Isotridecylalkohols mit 10 EO gemischt. Man gibt 5 ml einer 10 %igen CaCl₂-Lösung in 61,4 ml kaltem Wasser. Diese Lösung wird in die Vormischung eingerührt. Man erhält eine stabile Emulsion. Die Viskosität beträgt ca. 150 mPas.

In der gleichen Weise wie in den Beispielen 8 und 9 angegeben, werden folgende Wäscheweichspülmittel hergestellt:

### Beispiel 10

### Beispiel 11

### Beispiel 12

### Beispiel 13

### Beispiel 14

## Patentansprüche

1. Konzentrierte Vormischung von Wäscheweichspülmitteln, dadurch gekennzeichnet, daß sie bestehen aus
a) 20 bis 70 Gew.-% einer oder mehrerer Verbindungen der Formeln I―III wobei R, Alkyl oder Alkenyl mit 8-22 Kohlenstoffatomen, vorzugsweise C₁₀―C₁₈ Kohlenstoffatome, R₂ Alkyl mit 1-4 Kohlenstoffatomen, vorzgusweise Methyl, R₃ Methyl oder Wasserstoff, x eine Zahl von 1 bis 5 und A ein Anion bedeuten,
b) 20 bis 60 Gew.-%,, vorzugsweise 40 bis 60 Gew.-%, eines C₈―C₂₂-, vorzugsweise C₁₃―C₁₈-Paraffins, eines C₈―C₂₂-, vorzugsweise C₁₆―C₁₈-Fettalkohols, einer C₈―C₂₂-, vorzugsweise C₁₆―C₁₈-Fettsäure, eines C₈―C₂₂-, vorzugsweise C₁₆―C₁₈-Fettsäure-C₁―C₁₃-Alkylesters, eines Polyethylenglykols mit einem Molgewicht von 200 bis 600, eines C₈―C₂₂-, vorzugsweise C₁₄―C₁₆-Alkylesters eines Polyethylenglykols mit einem Molgewicht von 200 bis 600 oder eines Polypropylenglykols mit einem Molgewicht von 200 bis 1000,
c) 5 bis 25 Gew.-% eines Aminoxethylats der Formel wobei R, Alkyl oder Alkenyl mit 8-22, vorzugsweise 16-18, Kohlenstoffatomen, x und y Wasserstoff oder Methyl, wobei x und y jedoch nicht gleichzeitig Methyl darstellen, n eine ganze Zahl von 2-40, bevorzugt 10, p eine Zahl von 0 bis 1 bevorzugt 0 und m eine Zahl von 0 bis 3, für den Fall p = 1 bevorzugt 3, bedeutet, sowie Wasser, weitere Substanzen und Hilfsmittel entsprechend dem Ausgleich zu 100 Gew.-%.

2. Konzentrierte Vormischungen nach Anspruch 1, bestehend aus 35 bis 45 Gew.-% der Komponente a), 40 bis 60 Gew.-% der Komponente b) und 5 bis 20 Gew.-% der Komponente c) sowie Wasser bis zum Ausgleich von 100%.

## Claims

1. Concentrated masterbatches of fabric softeners comprising
a) from 20 to 70 weight % of one or more compounds of the formulae I to III, in which R, is alkyl or alkenyl having from 8 to 22, preferably 10 to 18, carbon atoms, R₂ is alkyl having from 1 to 4 carbon atoms, preferably methyl, R₃ is methyl or hydrogen, x is a number of from 1 to 5 and A is an anion,
b) from 20 to 60 weight % of a C₈―C₂₂-, preferably C₁₃―C₁₈-paraffin, a fatty alcohol, a fatty acid, and a fatty acid-Cₗ--C₁₃-alkyl ester, each having from 8 to 22, preferably 16 to 18, carbon atoms, a polyethyleneglycol having a molecular weight of from 200 to 600, an alkyl ester having from 8 to 22, preferably 14 to 16, carbon atoms of a polyethyleneglycol having a molecular weight of from 200 to 600 or a polypropyleneglycol having a molecular weight of from 200 to 1,000,
c) from 5 to 25 weight % of an amino-oxethylate of the formula in which R, is alkyl or alkenyl having from 8 to 22, preferably 16 to 18, carbon atoms, x and y are hydrogen or methyl, with the proviso that x and y are not simultaneously methyl, n is an integer of from 2 to 40, preferably 10, p is a number of from zero to 1, preferably zero and m is a number of from zero to 3, with the proviso that in case of p being 1 m is preferably 3, and water up to 100%.

2. Concentrated masterbatches as claimed in Claim 1, which comprise from 35 to 45 weight % of component a), from 40 to 60 weight % of component b) and from 5 to 20 weight % of component c), and water up to 100%.

## Revendications

1. Prémélanges concentrés d'assouplisseurs pour linge, caractérisés en ce qu'ils sont constitués:
a) de 20 à 70% en poids d'un ou de plusieurs des composés répondant aux formules 1 à III: dans lesquelles R, représente un radical alkyle ou alcényle contenant de 8 à 22 atomes de carbone, de préférence de 10 à 18, R₂ un alkyle contenant de 1 à 4 atomes de carbone, de préférence un méthyle, R₃ un méthyle ou l'hydrogène, x un nombre de 1 à 5 et A un anion,
b) de 20 à 60% en poids, de préférence de 40 à 60% en poids, d'une paraffine en C₈―C₂₂, de préférence en C₁₃―C₁₈, d'un alcool gras en C₈―C₂₂, de préférence en C₁₆-C₁₈, d'un acide gras en C₈―C₂₂, de préférence en C₁₆―C₁₈, d'un ester d'alkyle en C₁―C₁₃ dérivant d'un acide gras en C₈―C₂₂, de préférence en C₁₆―C₁₈, d'un polyéthylène-glycol ayant une masse moléculaire de 200 à 600, d'un ester d'alkyle en C₈―C₂₂, de préférence en C₁₄―C₁₆, dérivant d'un polyéthylène-glycol de masse moléculaire comprise entre 200 et 600 ou d'un polypropytèneglycol de masse moléculaire comprise entre 200 et 1 000,
c) de 5 à 25% en poids d'un produit d'éthoxylation d'une amine qui répond à la formule IV: dans laquelle R représente un radical alkyle ou alcényle contenant de 8 à 22 atomes de carbone, de préférence de 16 à 18, x et y représentent chacun l'hydrogène ou un méthyle mais ne peuvent pas représenter chacun en même temps un méthyle, n représente un nombre entier de 2 à 40, de préférence le nombre 10, p représente un nombre de 0 à 1, de préférence 0, et m représente un nombre de 0 à 3, de préférence le nombre 3 lorsque p est égale à 1, ainsi que d'eau et d'autres substances et adjuvants en des quantités formant le complément à 100% en poids.

2. Prémélanges concentrés selon la revendication 1 qui sont constitués de 35 à 45% en poids de la composant a), de 40 à 60% en poids de la composant b) et de 5 à 20% en poids de la composante c) ainsi que d'eau en une quantité complétant à 100%.
